# FASCICULE DE BREVET EUROPEEN

(11) **EP 3 471 128 B1**
(45) Date de publication et mention de la délivrance du brevet: **06.01.2021**
(21) Numéro de dépôt: 18193717.8
(22) Date de dépôt: 11.09.2018
(51) Int. Cl.: H01H 71/46, H01H 71/02

(54) **ENSEMBLE COMPORTANT UN APPAREIL ELECTRIQUE MODULAIRE ET UN AUXILIAIRE MODULAIRE APTE A ETRE ASSOCIE AUDIT APPAREIL SUR UN RAIL DE MONTAGE**
ANORDNUNG, DIE EIN MODULARES ELEKTRISCHES GERÄT UND EIN MODULARES HILFSGERÄT UMFASST, DAS FÜR DIE ZUORDNUNG ZU DIESEM GERÄT AUF EINER MONTAGESCHIENE GEEIGNET IST
ASSEMBLY COMPRISING A MODULAR ELECTRIC APPARATUS AND MODULAR AID ADAPTED TO BE ASSOCIATED WITH SAID APPARATUS ON A MOUNTING RAIL

(30) Priorité: 12.10.2017 FR 1759545
(43) Date de publication de la demande: 17.04.2019
(73) Titulaire: Schneider Electric Industries SAS, 92500 Rueil-Malmaison (FR)
(72) Inventeur: BURNOT, Claude, 38050 Grenoble (FR)
(74) Mandataire: Colette, Marie-Françoise

(56) Documents cités:
- EP-A1- 0 357 472
- EP-A1- 0 387 158
- EP-A1- 1 814 133

## Description

### DOMAINE TECHNIQUE

La présente invention concerne un ensemble comportant un appareil électrique modulaire et un auxiliaire modulaire apte à être associé audit appareil sur un rail de montage, ledit appareil électrique étant logé dans un boîtier de forme sensiblement parallélépipédique et comportant sur l'une de ses faces, un ensemble de bornes dites amont, et sur une face opposée à la précédente par rapport au rail, un ensemble de bornes dites aval.

### ETAT DE LA TECHNIQUE ANTERIEURE

On connaît des contacteurs modulaires, présentant une largeur de 54 mm, pouvant être équipés à leur droite d'un module auxiliaire de signalisation de l'état ouvert ou fermé de l'appareil, dit auxiliaire OF, d'une largeur de 9 mm, le tout présentant une longueur de 63mm.

Dans ce type d'ensemble, les appareils de départ sont raccordables électriquement au contacteur soit directement par des câbles, ou bien par des câbles reliés à un peigne de raccordement, lequel peigne est relié électriquement auxdits appareils de départ.

Ainsi, il n'est pas possible de raccorder ces appareils de départ directement au contacteur par l'intermédiaire d'un peigne standard.

Le document EP 0357472 décrit un appareil selon le préambule de la revendication 1.

### EXPOSE DE L'INVENTION

La présente invention résout ces problèmes et propose un appareil électrique et un ensemble comportant un tel appareil électrique modulaire et un module auxiliaire destiné à être associé audit appareil, cette association n'augmentant pas l'encombrement de l'appareil et permettant le raccordement des appareils de départ à l'aval de l'appareil électrique par l'intermédiaire d'un peigne de raccordement standard.

A cet effet, la présente invention a pour objet un appareil électrique selon la revendication 1.

Selon une caractéristique particulière, cet appareil est un contacteur.

Selon une autre caractéristique particulière, cet appareil présente une largeur d'environ 63 mm.

La présente invention a encore pour objet un ensemble comportant un appareil électrique modulaire et un module auxiliaire apte à être associé audit appareil sur un rail de montage.

Selon une caractéristique particulière, l'évidement précité est apte à recevoir à la place de l'auxiliaire précité, une pièce formant un enjoliveur présentant sensiblement le même encombrement que l'auxiliaire précité, lorsque cet auxiliaire n'est pas destiné à être utilisé.

Selon une caractéristique particulière, le boîtier dit premier comporte une partie de raccordement logeant l'ensemble de bornes dit premier, cette partie de raccordement s'étendant parallèlement au rail au-delà de la face latérale du boîtier dit premier, ladite face étant destinée à être accolée au module auxiliaire.

Selon une autre caractéristique, ce module auxiliaire est logé dans un boîtier dit second de forme sensiblement parallélépipédique destiné à être monté sur le rail précité, ce boîtier dit second comportant une face latérale apte à être accolée à la face latérale du boîtier dit premier précitée, une face-dite supérieure apte à être amenée contre une face dite intérieure appartenant à la partie de raccordement précitée, et une face dite inférieure comportant des bornes de,raccordement électriques.

Selon une autre caractéristique, le module auxiliaire ou l'enjoliveur précité, est associé à droite de l'appareil électrique précité.

Selon une caractéristique particulière, le module auxiliaire est un auxiliaire de signalisation de la position ouverte ou fermée de l'appareil électrique.

Selon une autre caractéristique, ce module auxiliaire est actionné par des moyens de transmission du mouvement d'un arbre porte contacts appartenant à l'appareil électrique.

Selon une autre caractéristique, l'appareil électrique est du type tripolaire ou tétra polaire.

Selon une autre caractéristique, les bornes de raccordement de l'ensemble dit premier sont les bornes aval de l'appareil.

Selon une autre caractéristique, le peigne standard précité est du type tripolaire ou tétra polaire, avec interposition d'une dent de neutre entre deux dents de phase successives.

La présente invention a encore pour objet un tableau électrique comportant au moins un ensemble comportant les caractéristiques précédemment mentionnées prises seules ou en combinaison.

La présente invention a encore pour objet un tel ensemble comportant un module auxiliaire, ce module auxiliaire étant un module auxiliaire de signalisation, ce module étant caractérisé en ce qu'il est logé dans un boîtier de forme sensiblement parallélépipédique dit second, ledit boîtier renfermant deux circuits électriques comportant chacun un interrupteur, chaque circuit électrique étant relié électriquement par l'une de ses extrémités, à une borne d'alimentation électrique, et par son extrémité opposée, à une borne de raccordement à un moyen de signalisation, ces deux moyens de signalisation étant destinés à signaler pour l'un, un état ouvert de l'appareil, et pour l'autre, un état fermé de l'appareil, les deux interrupteurs précités étant commandés par un moyen de transmission du mouvement de l'arbre d'entraînement des contacts de l'appareil électrique, de telle manière que ce moyen de transmission soit mobile entre une première position dans laquelle le premier interrupteur électrique est fermé et le second ouvert, et une seconde position dans laquelle le premier interrupteur est ouvert et le second fermé.

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue en perspective illustrant un ensemble selon une réalisation particulière de l'invention comportant un contacteur associé à un module auxiliaire de signalisation de l'état ouvert ou fermé du contacteur,
- La figure 1a est une vue similaire à la figure 1, illustrant le contacteur et le module auxiliaire séparément,
- La figure 2 est une vue similaire à la figure précédente, illustrant un ensemble selon une seconde réalisation de l'invention, dans lequel l'auxiliaire de signalisation est remplacé par un élément formant un enjoliveur,
- La figure 3 est une vue en perspective illustrant un ensemble selon la première réalisation de l'invention monté au côté d'un certain nombre d'appareils de départ sur un rail de montage, les appareils étant reliés électriquement au moyen d'un peigne standard,
- La figure 4 est une vue en perspective d'un module auxiliaire seul,
- La figure 5 est une vue en plan, illustrant la partie intérieure d'un tel module auxiliaire.

Sur la figure 1, on voit un ensemble E comportant de manière connue en soi, un contacteur 1 du type tétra polaire associé à un module auxiliaire de signalisation 2, le tout étant destiné à être monté sur un rail de montage.

Ce contacteur 1 et ce module auxiliaire 2 sont montés chacun dans un boîtier 3,4, l'ensemble des deux boîtiers réunis lors de l'association présentant une forme sensiblement parallélépipédique.

Ce contacteur 1 comporte d'un côté du rail de montage, un ensemble 5 de bornes de raccordement dit premier, destiné à permettre le raccordement électrique du contacteur 1 à des appareils de départ D destinés à être montés à droite du contacteur, et de l'autre côté du rail, un ensemble 6 de bornes de raccordement dit second, destinées à être reliées électriquement à des câbles d'alimentation électrique, ce contacteur étant donc du type alimenté par le bas.

Conformément à l'invention, les bornes de l'ensemble 5 de bornes dit premier, présentent un pas leur permettant d'être raccordées à un peigne de raccordement P dit standard du type tétra polaire, tandis que les bornes de l'ensemble 6 de raccordement dit second, présentent un pas propre à celui des contacteurs, c'est-à-dire ne permettant pas d'être raccordées à un peigne de raccordement P de type standard.

Ainsi, cette partie de raccordement R comportant l'ensemble 5 de bornes de raccordement dit premier, comporte une première borne de neutre 7 destinée à recevoir une première dent de neutre du peigne P, puis trois bornes de phase 8,9,10 destinées à recevoir respectivement trois dents de phase p du peigne P, avec entre deux bornes de phases successives, un évidement e destiné à recevoir une dent de neutre n du peigne P, ledit peigne comportant de manière connue en soi un ensemble de dents de phase p consécutives avec interposition d'une dent de neutre n entre deux dents de phase p successives.

Afin de permettre ce raccordement à un peigne standard P, la partie de raccordement R dite première, comportant l'ensemble 5 de bornes dit premier, présente une largeur supérieure à la largeur de la partie de raccordement dite seconde S logeant les bornes de l'ensemble 6 de bornes dit second, de telle manière que cette première partie de raccordement R s'étende au-delà de la face de raccordement a du boîtier 3 du contacteur 1 destinée à être accolée au module auxiliaire 2. Ainsi, le boîtier 3 du contacteur 1, dit premier, présente un évidement i de forme sensiblement parallélépipédique destiné à recevoir le boîtier dit second 4 de forme correspondante appartenant au module auxiliaire 2, ce boîtier dit second prenant appui sur le boîtier 3 du contacteur 1 par l'intermédiaire d'une part, d'une face latérale b apte à être amenée en contact avec la face latérale a située du même côté appartenant au contacteur 1, et d'autre part, d'une face dite supérieure c apte à être amenée en contact avec une face interne d située en regard du rail U, appartenant à la première partie de raccordement R du contacteur.

Ainsi, l'on voit que le module auxiliaire 2 ne comporte des bornes de raccordement que d'un côté du rail de montage U.

Avantageusement, l'ensemble ainsi constitué présente une largeur de 63 mm, la partie inférieure de cet ensemble correspondant à celle d'un ensemble selon l'art antérieur, seule la partie supérieure de cet ensemble étant différente de manière à permettre le raccordement électrique des bornes aval de l'appareil 1 à un peigne standard P.

Dans cette réalisation particulière de l'invention, le module auxiliaire 2 est un module de signalisation de l'état ouvert ou fermé de l'appareil modulaire électrique 1 lequel est un contacteur électrique.

Selon une autre réalisation de l'invention illustrée sur la figure 2, cet ensemble E selon l'invention comporte en lieu et place du module auxiliaire de signalisation 2, une pièce formant un enjoliveur 14, destinée à remplacer ce modulaire auxiliaire 2 lorsqu'aucun modulaire auxiliaire n'est destiné à être utilisé. Cette pièce est constituée par un boîtier 15 présentant sensiblement la même forme que celle du module auxiliaire précité 2, et est apte à être placé dans l'évidement précité i de telle manière que l'encombrement du contacteur 1 ne soit pas augmenté, comme ceci est déjà le cas lorsqu'un module auxiliaire est associé au contacteur.

Sur la figure 3, l'on voit un ensemble comportant, montés sur même un rail de montage U, un contacteur 1 auquel a été associé à droite, un module auxiliaire de signalisation 2, cet ensemble étant destiné à être alimenté par le bas au moyen de câbles, et étant destiné à être relié électriquement en aval à un certain nombre d'appareils de départ D tels des disjoncteurs ou autres, au moyen d'un peigne de raccordement tripolaire et neutre standard P.

Sur les figures 4 et 5, l'on voit que le module auxiliaire de signalisation 2 est logé dans un boîtier 4 présentant une face f comportant un évidement g permettant le montage du boîtier sur le rail U, le module auxiliaire 2 étant destiné à être fixé sur le boîtier 3 du contacteur 1. Ce boîtier 4 comporte une partie de raccordement T comportant trois bornes 11,12,13 situées d'un côté de l'évidement précité g, ces bornes étant présentées de manière étagée, de manière à faciliter le raccordement.

Ces trois bornes, respectivement première, seconde et troisième, sont destinées à être reliées électriquement respectivement à un moyen de signalisation de l'état ouvert de l'appareil modulaire électrique, à un moyen d'alimentation électrique, et à un moyen de signalisation de l'état fermé de l'appareil modulaire, ces différents moyens n'étant pas représentés sur ces figures.

Ce boîtier dit second 4 renferme deux circuits électriques 16,17 comportant chacun un interrupteur 18,19, le premier 16 de ces circuits étant relié à l'une de ses extrémités, à la borne dite première 11 et à son autre extrémité, à la borne dite seconde 12, alors que le second circuit 17 est relié par l'une de ses extrémités, à la borne dite troisième 13 et par son autre extrémité à la borne dite seconde 12,

Ce boîtier dit second 4 renferme également un moyen de transmission 20 du mouvement de l'arbre porte-contacts du contacteur 1 au module auxiliaire 2, ce moyen de transmission comportant un support 21 monté coulissant par rapport au boîtier dit second 4 et apte à actionner les deux interrupteurs 18,19 de manière que lorsque les contacts du contacteur sont fermés, l'interrupteur 19 du second circuit 17 soit fermé alors que l'interrupteur 18 du premier circuit 16 est ouvert, et que lorsque les contacts du contacteur sont ouverts, l'interrupteur 18 du premier circuit 16 soit ouvert alors que celui 19 du second circuit 17 soit fermé. Ce support 21 est avantageusement formé par deux flasques 22,23 solidarisés l'un à l'autre par l'intermédiaire de traverses 24 réparties sur la longueur des flasques, lesdites traverses 24 étant aptes à coopérer avec les interrupteurs 18,19, ce support 21 étant relié mécaniquement à l'arbre précité.

Ainsi, grâce à l'invention, un module auxiliaire 2 peut être associé à droite d'un contacteur modulaire 1 de manière à signaler la position ouverte ou fermée du contacteur 1. Ce module auxiliaire après association, n'augmente pas l'encombrement du contacteur 1 auquel il est associé et permet le raccordement des appareils de départ D par un peigne P à l'aval du contacteur 1.

Cet auxiliaire de signalisation 2 de l'état des contacts est associable avantageusement à droite des contacteurs 1, après avoir retiré l'enjoliveur 14. Ces contacteurs sont avantageusement du type tripolaire ou tétra polaire. Cependant, il pourrait être envisagé d'appliquer l'invention à un contacteur comportant deux pôles et deux bornes, le peigne étant dans ce cas du type phase et neutre.

L'invention s'applique avantageusement à tout équipement, tel un tableau électrique, intégrant des contacteurs modulaires tête de groupe.

Ce nouveau contacteur conserve la possibilité d'être raccordé par câbles à l'amont et l'aval.

Ce dispositif ne modifie pas le principe de fonctionnement des contacteurs actuels. Les moyens de mesure, contrôle, vérification et validation seront les mêmes que ceux du contacteur actuel.

## Revendications

1. Appareil électrique modulaire destiné à être monté sur un rail U, l'appareil électrique modulaire étant logé dans un boîtier (3) de forme sensiblement parallélépipédique et comportant sur l'une de ses faces, un ensemble (6) de bornes dites amont, et sur une face opposée à la précédente par rapport au rail U, un ensemble de bornes dites aval (5), le boîtier précité (3) comportant un évidement (i) apte à recevoir un modulé auxiliaire (2) ou bien une pièce formant un enjoliveur (14) présentant sensiblement le même encombrement que le module auxiliaire précité (2), **caractérisé en ce que** l'un (5) des ensembles de bornes, dit premier, comporte des bornes présentant un pas correspondant à celui d'un peigne standard P et s'étend sur sensiblement toute la longueur de l'appareil, tandis que l'autre (6) des deux ensembles dé bornes, dit second, comporte des bornes présentant un pas réduit par rapport au précédent et s'étend sur une partie seulement de la largeur de l'appareil électrique (1), de manière que ce module auxiliaire (2), après association à l'appareil électrique précité (1), n'augmente pas l'encombrement de l'appareil auquel il est associé, et permette le raccordement électrique des bornes dudit premier ensemble (5) de bornes à un peigne standard P.

2. Appareil électrique selon la revendication 1, **caractérisé en ce que** c'est un contacteur (1).

3. Appareil électrique selon la revendication 2, **caractérisé en ce qu'**il présente une largeur d'environ 63mm.

4. Ensemble comportant un appareil électrique modulaire selon l'une quelconque des revendications 1 à 3, et un module auxiliaire apte à être associé audit appareil sur un rail de montage.

5. Ensemble selon la revendication 4, **caractérisé en ce que** le boîtier dit premier (3) comporte une partie de raccordement R logeant l'ensemble (5) de bornes dit premier, cette partie de raccordement R s'étendant parallèlement au rail U, au-delà de la face latérale (a) du boîtier dit premier 3, ladite face étant destinée à être accolée au module auxiliaire (2).

6. Ensemble selon la revendication 5, **caractérisé en ce que** ce module auxiliaire (2) est logé dans un boîtier dit second (4) de forme sensiblement parallélépipédique destiné à être monté sur le rail précité U, ce boîtier dit second (4) comportant une face latérale (b) apte à être accolée à la face latérale (a) du boîtier dit premier (3) précitée, une face dite supérieure (c) apte à être amenée contre une face dite intérieure (d) appartenant à la partie de raccordement précitée R, et une face dite inférieure (f) comportant des bornes de raccordement électriques (11,12,13).

7. Ensemble selon l'une quelconque des revendications 4 à 6,
**caractérisé en ce que** le module auxiliaire (2) ou l'enjoliveur précité (14), est associé à droite de l'appareil électrique précité (1).

8. Ensemble selon l'une quelconque des revendications 4 à 7,
**caractérisé en ce que** le module auxiliaire (2) est un auxiliaire de signalisation de la position ouverte ou fermée de l'appareil électrique (1).

9. Ensemble selon la revendication 8, **caractérisé en ce que** ce module auxiliaire (2) est actionné par des moyens de transmission (20) du mouvement d'un arbre porte contacts appartenant à l'appareil électrique (1).

10. Ensemble selon l'une quelconque des revendications 4 à 9,
**caractérisé en ce que** l'appareil électrique (1) est du type tripolaire ou tétra polaire.

11. Ensemble selon l'une quelconque des revendications 4 à 10,
**caractérisé en ce que** les bornes de raccordement de l'ensemble dit premier (5) sont les bornes aval de l'appareil (1).

12. Ensemble selon l'une quelconque des revendications 4 à 11,
**caractérisé en ce que** le peigne standard précité P est du type tripolaire ou tétra polaire, avec interposition d'une dent de neutre n entre deux dents de phase p successives.

13. Tableau électrique comportant au moins un ensemble selon l'une quelconque des revendications 4 à 12.

14. Ensemble selon l'une quelconque des revendications 4 à 12,
**caractérisé en ce que** le module auxiliaire est un module auxiliaire de signalisation et **en ce qu'**il est logé dans un boîtier (4) de forme sensiblement parallélépipédique dit second, ledit boîtier renfermant deux circuits électriques (16,17) comportant chacun un interrupteur (18,19), chaque circuit électrique (16,17) étant relié électriquement par l'une de ses extrémités, à une borne d'alimentation électrique (12), et par son extrémité opposée, à une borne de raccordement (11,13) à un moyen de signalisation, ces deux moyens de signalisation étant destinés à signaler pour l'un, un état ouvert de l'appareil, et pour l'autre, un état fermé de l'appareil, les deux interrupteurs précités (18,19) étant commandés par un moyen de transmission (20) du mouvement de l'arbre d'entraînement des contacts de l'appareil électrique (1), de telle manière que ce moyen de transmission (20) soit mobile entre une première position dans laquelle le premier interrupteur électrique (18) est fermé et le second (19) ouvert, et une seconde position dans laquelle le premier interrupteur (18) est ouvert et le second (19) fermé.

## Patentansprüche

1. Modulares elektrisches Gerät, das dazu bestimmt ist, auf einer U-Schiene montiert zu sein, wobei das modulare elektrische Gerät in einem Gehäuse (3) von im Wesentlichen parallelflacher Form angeordnet ist und auf einer seiner Seiten eine Baugruppe (6) sogenannter vorgeschalteter Klemmen und auf einer Seite, die der vorhergehenden in Bezug auf die U-Schiene gegenüberliegt, eine Baugruppe sogenannter nachgeschalteter Klemmen (5) aufweist, wobei das Gehäuse (3) eine Ausnehmung (i) aufweist, die geeignet ist, ein Hilfsmodul (2) oder ein eine Abdeckung (14) ausbildendes Teil mit im Wesentlichen denselben Abmessungen wie das vorgenannte Hilfsmodul (2) aufzunehmen,
**dadurch gekennzeichnet, dass** eine (5) der Klemmenbaugruppen, die als erste bezeichnet wird, Klemmen umfasst, die einen Abstand aufweisen, der dem eines Standardkamms P entspricht und sich im Wesentlichen über die gesamte Länge des Geräts erstreckt, während die andere (6) der beiden Klemmenbaugruppen, die als zweite bezeichnet wird, Klemmen umfasst, die einen Abstand aufweisen, der gegenüber dem vorhergehenden reduziert ist und sich nur über einen Teil der Länge des elektrischen Geräts (1) erstreckt, so dass das Hilfsmodul (2) nach Verbindung mit dem elektrischen Gerät (1) die Größe des Geräts, mit dem er verbunden ist, nicht vergrößert und die elektrische Verbindung der Klemmen der ersten Klemmenbaugruppe (5) mit einem Standardkamm P ermöglicht.

2. Elektrisches Gerät nach Anspruch 1, **dadurch gekennzeichnet, dass** es ein Schütz (1) ist.

3. Elektrisches Gerät nach Anspruch 2, **dadurch gekennzeichnet** es eine Breite von etwa 63 mm aufweist.

4. Baugruppe, umfassend ein modulares elektrisches Gerät nach einem der Ansprüche 1 bis 3 und ein Hilfsmodul, das geeignet ist, mit dem Gerät auf einer Montageschiene verbunden zu sein.

5. Baugruppe nach Anspruch 4, **dadurch gekennzeichnet, dass** das sogenannte erste Gehäuse (3) einen Anschlussteil R umfasst, der die sogenannte erste Klemmenbaugruppe (5) aufnimmt, wobei sich dieser Anschlussteil R parallel zur U-Schiene über die Seitenfläche (a) des sogenannten ersten Gehäuses (3) hinaus erstreckt, wobei die Fläche dazu bestimmt ist, am Hilfsmodul (2) befestigt zu sein.

6. Baugruppe nach Anspruch 5, **dadurch gekennzeichnet, dass** das Hilfsmodul (2) in einem sogenannten zweiten Gehäuse (4) von im Wesentlichen parallelflacher Form angeordnet und dazu bestimmt ist, auf der U-Schiene montiert zu sein, wobei das sogenannte zweite Gehäuse (4) eine Seitenfläche (b), die geeignet ist, an der Seitenfläche (a) des sogenannten ersten Gehäuses (3) befestigt zu sein, eine sogenannte obere Fläche (c), die geeignet ist, gegen eine zum Anschlussteil R gehörende, sogenannte innere Fläche (d) gebracht zu sein, und eine sogenannte untere Fläche (f) mit elektrischen Anschlussklemmen (11, 12, 13) umfasst.

7. Baugruppe nach einem der Ansprüche 4 bis 6, **dadurch gekennzeichnet, dass** das Hilfsmodul (2) bzw. die Abdeckung (14) rechts neben dem elektrischen Gerät (1) angeordnet ist.

8. Baugruppe nach einem der Ansprüche 4 bis 7, **dadurch gekennzeichnet, dass** das Hilfsmodul (2) ein Hilfsmodul zur Signalisierung der offenen oder geschlossenen Stellung des elektrischen Geräts (1) ist.

9. Baugruppe nach Anspruch 8, **dadurch gekennzeichnet, dass** das Hilfsmodul (2) durch Mittel (20) zur Übertragung der Bewegung einer kontrakttragenden Welle, die zum elektrischen Gerät (1) gehört, betätigt wird.

10. Baugruppe nach einem der Ansprüche 4 bis 9, **dadurch gekennzeichnet, dass** das elektrische Gerät (1) dreipolig oder vierpolig ist.

11. Baugruppe nach einem der Ansprüche 4 bis 10, **dadurch gekennzeichnet, dass** die Anschlussklemmen der sogenannten ersten Baugruppe (5) nachgeschaltete Klemmen des Geräts (1) sind.

12. Baugruppe nach einem der Ansprüche 4 bis 11, **dadurch gekennzeichnet, dass** der Standardkamm P dreipolig oder vierpolig ist, wobei ein Neutralzahn n zwischen zwei aufeinanderfolgenden Phasenzähnen p angeordnet ist.

13. Elektrische Schalttafel, umfassend zumindest eine Baugruppe nach einem der Ansprüche 4 bis 12.

14. Baugruppe nach einem der Ansprüche 4 bis 12, **dadurch gekennzeichnet, dass** das Hilfsmodul ein Hilfsmodul zur Signalisierung ist und dass es in einem sogenannten zweiten Gehäuse (4) von einer im Wesentlichen parallelflachen Form angeordnet ist, wobei das Gehäuse zwei elektrische Schaltkreise (16, 17) beinhaltet, die jeweils einen Schalter (18, 19) umfassen, wobei jeder elektrische Schaltkreis (16, 17) an einem seiner Enden elektrisch mit einem Stromversorgungsanschluss (12) und an seinem gegenüberliegenden Ende mit einer Klemme (11, 13) zur Verbindung mit einem Signalisierungsmittel verbunden ist, wobei die beiden Signalisierungsmittel dazu bestimmt sind, einerseits einen offenen Zustand des Geräts und andererseits einen geschlossenen Zustand des Geräts zu signalisieren, wobei die beiden Schalter (18, 19) durch ein Mittel (20) zur Übertragung der Bewegung der Antriebswelle der Kontakte des elektrischen Geräts (1) gesteuert werden, so dass das Übertragungsmittel (20) zwischen einer ersten Stellung, in der der erste elektrische Schalter (18) geschlossen und der zweite (19) offen ist, und einer zweiten Stellung, in der der erste Schalter(18) offen und der zweite (19) geschlossen ist, bewegbar ist.

## Claims

1. Modular electric device intended to be mounted on a rail (U), the modular electric device being housed in a housing (3) of substantially parallelepipedal form and comprising, on one of its faces, a set (6) of so-called upstream terminals, and on a face opposite the preceding one in relation to the rail (U), a set of so-called downstream terminals (5), the abovementioned housing (3) comprising a void (i) capable of receiving an auxiliary module (2) or else a part forming a trim (14) having substantially the same footprint as the abovementioned auxiliary module (2), **characterized in that** one (5) of the sets of terminals, called first, comprises terminals having a pitch corresponding to that of a standard comb (P) and extends over substantially all the length of the device, whereas the other (6) of the two sets of terminals, called second, comprises terminals having a smaller pitch compared to the preceding one and extends over only a part of the width of the electric device (1), such that this auxiliary module (2), after association with the abovementioned electric device (1), does not increase the footprint of the device with which it is associated, and allows the electrical connection of the terminals of said first set (5) of terminals to a standard comb (P).

2. Electric device according to Claim 1, **characterized in that** it is a contactor (1).

3. Electric device according to Claim 2, **characterized in that** it has a width of around 63 mm.

4. Assembly comprising a modular electric device according to any one of Claims 1 to 3, and an auxiliary module capable of being associated with said device on a mounting rail.

5. Assembly according to Claim 4, **characterized in that** the so-called first housing (3) comprises a connecting part (R) housing the so-called first set (5) of terminals, this connecting part (R) extending parallel to the rail (U) beyond the lateral face (a) of the so-called first housing (3), said face being intended to be attached to the auxiliary module (2).

6. Assembly according to Claim 5, **characterized in that** this auxiliary module (2) is housed in a so-called second housing (4) of substantially parallelepipedal form intended to be mounted on the abovementioned rail (U), this so-called second housing (4) comprising a lateral face (b) capable of being attached to the lateral face (a) of the abovementioned so-called first housing (3), a so-called upper face (c) capable of being brought against a so-called inner face (d) belonging to the abovementioned connecting part (R), and a so-called lower face (f) comprising electrical connection terminals (11, 12, 13).

7. Assembly according to any one of Claims 4 to 6, **characterized in that** the auxiliary module (2) or the abovementioned trim (14) is associated with the right-hand side of the abovementioned electric device (1).

8. Assembly according to any one of Claims 4 to 7, **characterized in that** the auxiliary module (2) is an auxiliary for signalling the open or closed position of the electric device (1).

9. Assembly according to Claim 8, **characterized in that** this auxiliary module (2) is actuated by means (20) for transmitting the movement of a contact-bearing shaft belonging to the electric device (1).

10. Assembly according to any one of Claims 4 to 9, **characterized in that** the electric device (1) is of tripolar or tetrapolar type.

11. Assembly according to any one of Claims 4 to 10, **characterized in that** the connection terminals of the so-called first set (5) are the downstream terminals of the device (1).

12. Assembly according to any one of Claims 4 to 11, **characterized in that** the abovementioned standard comb (P) is of tripolar or tetrapolar type, with interposition of a neutral tooth (n) between two successive phase teeth (p).

13. Electrical switchboard comprising at least one assembly according to any one of Claims 4 to 12.

14. Assembly according to any one of Claims 4 to 12, **characterized in that** the auxiliary module is a signalling auxiliary module and **in that** it is housed in a so-called second housing (4) of substantially parallelepipedal form, said housing enclosing two electrical circuits (16, 17) each comprising a switch (18, 19), each electrical circuit (16, 17) being linked electrically, by one of its ends, to an electric power supply terminal (12), and, by its opposite end, to a terminal (11, 13) for connection to a signalling means, one of these two signalling means being intended to signal an open state of the device and the other to signal a closed state of the device, the two abovementioned switches (18, 19) being commanded by a means (20) for transmitting the movement of the shaft for driving the contacts of the electric device (1), such that this transmission means (20) is mobile between a first position in which the first electrical switch (18) is closed and the second one (19) is open, and a second position in which the first switch (18) is open and the second one (19) is closed.
